# EUROPÄISCHE PATENTSCHRIFT

(11) **EP 0 705 589 B1**
(45) Veröffentlichungstag und Bekanntmachung des Hinweises auf die Patenterteilung: **07.11.2001**
(21) Anmeldenummer: 95114075.5
(22) Anmeldetag: 08.09.1995
(51) Int. Cl.: A61H 15/00

(54) **Massagegerät, insbesondere Massagesessel**
Massage device, in particular massage chair
Appareil de massage, en particulier fauteuil de massage

(30) Priorität: 08.09.1994 DE 9414556 U
(43) Veröffentlichungstag der Anmeldung: 10.04.1996
(73) Patentinhaber: Metek GmbH, 37327 Leinefelde (AT)
(72) Erfinder: Scholler, Kurt, CH-9000 St. Gallen (CH)
(74) Vertreter: Riebling, Peter, Dr.-Ing.

(56) Entgegenhaltungen:
- EP-A- 0 598 238
- DE-A- 3 312 060
- DE-U- 9 207 871
- GB-A- 2 143 438
- US-A- 3 687 133
- US-A- 3 939 826
- US-A- 5 188 096
- US-A- 5 233 973

## Beschreibung

Gegenstand der Erfindung ist ein Massagegerät nach dem Oberbegriff des Anspruch 1. Es sind bereits verschiedene Massagegeräte, insbesondere in der Form von Massagesesseln bekannt geworden, die allerdings alle keine zufriedenstellende Massage erreichen konnten. Darüber hinaus war die Ansteuerung der einzelnen Massageelemente bei diesen bereits bekannten Massagegeräten aufwendig, schwer zu realisieren, teuer und störungsanfällig.

Aus der US-A-5 233 973 ist ein in die Rückenlehne eines Sessels integriertes Massagegerät bekannt, mit einem längs eines Grundrahmens verfahrbaren Massagewagen, wobei auf dem Massagewagen senkrecht zu dessen Verfahrrichtungen Massageeinheiten verfahrbar sind und das Verfahren der Massageeinheiten über eine Spindel mit einem zugehörigen Antriebsmotor erfolgt, wobei die Massageeinheiten je einen Massagekopf tragen, der mit drehbaren Rollen versehen ist. Die Massgeeinheiten können frei in der durch den Grundrahmen definierten Ebene bewegt werden, wobei die Rollen zur Erhöhung der Massagewirkung drehbar angetrieben sind.

Ein Massagegerät in ähnlicher Bauart und mit ähnlicher Funktion ist in der GB-A-2 143 438 offenbart.

Die EP-A-0 598 238 offenbart ein Massagegerät zur Verwendung in einer Rückenlehne eines Sitzmöbels, mit einem motorisch in senkrechter Richtung verschiebbaren Massagewagen, an dem Massagekopfträger mit Massageköpfen befestigt sind. Die Massagekopfträger sind in waagrechter Richtung in der Ebene der Rückenlehne sowie in einer dritten Richtung senkrecht zur Ebene der Rückenlehne verschiebbar.

Aufgabe der vorliegenden Erfindung ist es, ein Massagegerät bereit zu stellen, bei dem mit einfachen technischen Mitteln ein besserer Massageeffekt erzielt werden kann.

Erfindungsgemäß wird diese Aufgabe durch die Merkmale des Anspruchs 1 gelöst.

Das erfindungsgemässe Massagegerät kann in die Rückenlehne eines Massagesessels integriert sein.

Es ist hierbei vorgesehen, daß auf dem längs eines Grundrahmens verfahrbaren Massagewagen senkrecht zur Verfahrrichtung des Massagewagens Massageeinheiten verfahrbar sind.

Durch diese Maßnahme wird der wesentliche Vorteil erreicht, daß eine Massage nicht nur in eine Richtung, sondern in zwei Richtungen erfolgen kann. So kann z. B. der Massagewagen in einer Richtung längs des Grundrahmens verfahren werden, während sich die Massageeinheiten auf dem Massagewagen in dazu senkrechter Richtung bewegen.

Die Form des Grundrahmens ist hierbei ergonomisch gebogen und an den Rücken des Benutzers angepaßt.

Das Verfahren der Massageeinheiten erfolgt bevorzugt über eine Spindel mit einem zugehörigen Antriebsmotor. Es ist hierbei vorgesehen, die Massageeinheiten entweder gleichsinnig, d. h. beide in derselben Richtung, oder gegensinnig, d. h. gegeneinander zuzufahren. Die gegensinnige Verfahrrichtung der Massageelemente hat den Vorteil, daß eine Massage stets vom Rückgrat weg und zum Rückgrat des Benutzers hin erfolgt. Dies führt zu einem erhöhten entspannenden Effekt.

Die Massageeinheiten tragen hierbei je einen Massagekopf, der miteinander paarweise gegenüberliegenden, drehbaren Rollen versehen ist. Zur Massage wird nun der Massagekopf jeder Massageeinheit gegen den Rücken des Benutzers gedrückt und danach verfahren. Die Rollen des Massagekopfs legen sich hierbei durch die Abdeckung der Rückenlehne hindurch am Rücken des Benutzers an und führen so zu einem angenehmen, massierenden und entspannenden Effekt. Zusätzlich ist ein Massagefinger vorgesehen , der bevorzugt in der Mitte des Massagekopfs angeordnet ist. Dieser Massagefinger kann entweder zusätzlich zu der Bewegung der Massageeinheiten in Funktion gesetzt werden oder lediglich im lokalen Bereich, ohne ein Verfahren oder nur mit einem geringen Verfahren der Massageeinheiten und des Massagewagens eingesetzt werden.

Der Antrieb des Massagefingers erfolgt hierbei über einen zugeordneten Motor und einen Exzenter.

Um eine bessere Anpassung an den Rücken des jeweiligen Benutzers zu ermöglichen ist, ist der Massagekopf mit seinen zugehörigen Anbauteilen, dem Motor, dem Exzenter, dem Massagefinger und dem diese Bauteile verbindenden Verbindungsteil verschiebbar senkrecht zur Ebene des Massagewagens angeordnet.

In einer bevorzugten Ausführungsform der Erfindung erfolgt die Rückstellung des Massagekopfes über eine Druckfeder. Die Druckfeder ist hierbei so angeordnet, daß der Massagekopf nach vorne zum Rücken des Benutzers hingedrückt wird.

Um nun die Anpresskraft zu erhöhen, muß sich der Benutzer lediglich etwas nach hinten lehnen, so daß die Feder zusammen gedrückt wird und dadurch die Anpresskraft gegen den Rücken des Benutzers erhöht wird.

Der Grundrahmen kann hierbei mit Sensoren versehen sein. Diese Sensoren ermöglichen es dem Benutzer, die vertikale Verfahrbewegung des Massagewagens auf dem Grundrahmen in einem bestimmten Rückenbereich vorzunehmen.

Wird das Massagegerät in einen Massagesessel integriert, so ist in einer Weiterbildung der Erfindung vorgesehen, Vibrationselemente in Form eines Motors mit einer Unwucht sowie eine Heizung in die Rückenlehne, die Sitzfläche und/oder die Fußstütze des Massagesessels einzubauen. Hierdurch wird der entspannende Effekt des Massagesessels noch erhöht.

Es ist selbstverständlich ebenfalls möglich, noch weitere Teile, wie z. B. Lautsprecher und ein entsprechendes Hifi-Gerät in den Massagesessel einzubauen.

Zum Einstellen der Massagewirkung, insbesondere zum Abdämpfen von als zu heftig empfundenen Massageschlägen, ist gemäß einer Weiterbildung der Erfindung eine Abdeckung an der Rückenlehne vorgesehen. Diese Abdeckung kann entweder nach oben und hinten geklappt werden und so entfernt werden, oder sie ist in eine entsprechende Tasche an der Rückenlehne eingesteckt.

Als Material für den Überzug kommt eine Vielzahl von Materialien in Frage. Prinzipiell kann jedes Material, daß bisher in der Möbelindustrie verwendet wird, verwendet werden, z. B. Leder, Kunstleder, Kunststoff, Stoff etc.

Die Bedienung des Massagegeräts erfolgt bevorzugt über eine einfache Handbedienung. Dabei können die Funktionen einzeln oder in Kombination ausgewählt werden.

In einer Weiterbildung der Erfindung ist aus sicherheitstechnischen Gründen vorgesehen, die einzelnen Motoren als Niederspannungs-Gleichstrommotoren auszubilden. Dies ist sicherheitstechnisch optimal.

Die Verstellung von Fuß- und Rückenlehnen kann in einer verbesserten Komfortausführung auch motorisch erfolgen. Es ist ebenfalls eine individuelle Einstellung der Sitz- und Beinauflage möglich.

Im folgenden wird die Erfindung anhand von lediglich einen Ausführungsweg darstellende Zeichnungen näher erläutert. Hierbei gehen aus den Zeichnungen und ihrer Beschreibung weitere wesentliche Merkmale und Vorteile der Erfindung hervor.

Dabei zeigt:
- Figur 1:: Eine perspektivische Ansicht eines erfindungsgemäßen Massagesessels;
- Figur 2:: Eine Draufsicht auf den Grundrahmen mit dem Massagewagen;
- Figur 3:: Eine Schnittdarstellung durch eine Massageeinheit längs dem rechten Teil der Linie V - V in Figur 2;
- Figur 4:: Eine Draufsicht auf den Massagekopf
- Figur 5:: Eine Schnittdarstellung in Ansicht von unten längs der Line V - V in Figur 2.

Gemäß Figur 1 besteht der Massagesessel 1 im wesentlichen aus der Rückenlehne 2, der Sitzfläche 3, der Fußstütze 4 sowie den Armlehnen 5. An der Rückenlehne 2 kann hierbei eine Tasche 40 angebracht sein, die zur Aufnahme der bereits erwähnten Abdeckung dienen kann. Am Massagesessel 1 sind Bedienelemente 6 zum Verstellen der Rückenlehne 2 wie der Fußstütze 4 und zur Betätigung der Massageelemente vorgesehen.

Gemäß Figur 2 besteht der Grundrahmen 9 im wesentlichen aus zwei Rohren 7,8. Diese Rohre 7,8 sind, wie aus dieser Draufsicht nicht erkennbar ist, gebogen und so der Wirbelsäulenform angepaßt. Auf dem Grundrahmen 9 ist ein Massagewagen 10 in Pfeilrichtungen 11,12 verfahrbar. Der Massagewagen 10 trägt hier bei zwei Massageeinheiten 13,14 die in Pfeilrichtungen 15,16 verfahrbar sind. Es hierbei vorgesehen, die Massageeinheiten gegeneinander zu verfahren, so daß bei einem Verfahren der Massageeinheit 13 in Pfeilrichtung 15 die Massageeinheit 14 in Pfeilrichtung 16, also in Gegenrichtung, verfahren wird.

Der Massagewagen 10 besteht hierbei im wesentlichen aus zwei Tragrohren 17,18, die über ein Mittelelement 19 verbunden sind. Das Mittelelement 19 ist hierbei starr auf den Tragrohren 17,18 angeordnet.

Die Befestigung des Massagewagens 10 am Grundrahmen 9 erfolgt über Rollen 38,39 (Figur 5).

Das Verfahren der Massageeinheiten 13,14 wird über eine Spindel 20 realisiert. Die Spindel 20 wird mittels eines Rades 23 von einem nicht näher dargestellten Motor angetrieben und ist im Mittelelement 19 drehbar und verschiebbar sicher gelagert.

Zum Realisieren des gegengleichen Verschiebens der Massageeinheiten 13,14 weist die Spindel zwei Bereiche 21,22 mit gegenläufigen Gewinden auf.

Der Grundrahmen 9 trägt hierbei mehrere Sensoren 27, anhand derer der Massagewagen 10 automatisch in einem bestimmten Bereich des Grundrahmens 9 verfahrbar ist.

Anhand der Figuren 3,4 wird nun der Aufbau einer Massageeinheit 13,14 näher beschrieben. Hierbei trägt der Massagekopf 24 vier Rollen 28, die jeweils miteinander paarweise gegenüberliegend ausgebildet sind. Die Rollen sind hierbei drehbar im Massagekopf 24 angeordnet. Der Massagekopf ist an einem Rohr 32 befestigt, das an seinem gegenüberliegenden Ende einen Anschluß für den Motor 26 trägt. Im Innenraum des Rohrs 32 ist der Massagefinger 25 verschieblich in den Pfeilrichtungen 34,35 angeordnet. Der Antrieb des Massagefingers 25 erfolgt über den Motor 26 und eine Exzenterscheibe 29 und einen Arm 30.

Die gesamte aus diesen Bauteilen bestehende Einheit ist verschiebbar in Pfeilrichtungen 34,35 in einer Aufnahme 33 gelagert. Die Rückstellung in die vorderste Position erfolgt mittels einer Druckfeder 31.

Gemäß Figur 4 ist der Massagekopf 24 mit jeweils vier Ausnehmungen 36 zur Aufnahme der Rollen 28 und mit zugeordneten Bohrungen zur Aufnahme der jeweiligen Achsen sowie mit einer zentralen Ausnehmung 37 zur Aufnahme des Massagefingers 25 versehen.

Figur 5 zeigt eine weitere Schnittdarstellung, aus der einerseits die Lagerung des Massagewagens 10 am Grundrahmen 9 mit Hilfe der Rollen 38,39 hervorgeht, andererseits nochmals die Verschiebung des Massagekopfes 24 mit den zugehörigen Anbauteilen in Pfeilrichungen 34,35 hervorgeht.

Mit dem dargestellten Massagesessel ist es nun möglich, den Massagewagen senkrecht zum Grundrahmen zu verfahren und gleichzeitig die Massageeinheiten senkrecht hierzu zu verfahren. Zusätzlich können noch die Massagefinger in Bewegung gesetzt werden. Dadurch ergibt sich eine Vielzahl von unterschiedlichen Massagemöglichkeiten, wobei entweder der gesamte Rücken oder nur einzelne gezielt ansteuerbare Teilbereiche massiert werden können. Gleichzeitig ist eine einfache und zuverlässige Konstuktion gegeben.

### Zeichnungslegende

- 1: Massagesessel
- 2: Rückenlehne
- 3: Sitzfläche
- 4: Fußstütze
- 5: Armlehnen
- 6: Becherelementen
- 7: Rohr
- 8: Rohr
- 9: Grundrahmen
- 10: Massagewagen
- 11: Pfeilrichtung
- 12: Pfeilrichtung
- 13: Massageeinheit
- 14: Massageeinheit
- 15: Pfeilrichtung
- 16: Pfeilrichtung
- 17: Tragrohr
- 18: Tragrohr
- 19: Mittelelement
- 20: Spindel
- 21: Bereich zu 20
- 22: Bereich zu 20
- 23: Rad
- 24: Massagekopf
- 25: Massagefinger
- 26: Motor
- 27: Sensor
- 28: Rolle
- 29: Exzenterscheibe
- 30: Arm
- 31: Druckfeder
- 32: Rohr
- 33: Aufnahme
- 34: Pfeilrichtung
- 35: Pfeilrichtung
- 36: Ausnehmung
- 37: Ausnehmung
- 38: Rolle
- 39: Rolle
- 40: Tasche

## Patentansprüche

1. Massagegerät mit einem längs eines Grundrahmens (9) verfahrbaren Massagewagen, wobei auf dem Massagewagen (10) senkrecht zu dessen Verfahrrichtungen, in der Ebene des Grundrahmens (9), Massageeinheiten (13,14) verfahrbar sind und das Verfahren der Massageeinheiten (13,14) über eine Spindel (20) mit einem zugehörigen Antriebsmotor erfolgt, wobei die Massageeinheiten (13,14) je einen Massagekopf (24) tragen, der mit einander paarweise gegenüberliegenden, Rollen versehen ist, und die Massageeinheiten (13,14) je einen Massagefinger (25) tragen, der senkrecht zur Ebene des Massagewagens (10) verschiebbar ist, wobei der Antrieb jedes einzelnen Massagefingers (25) über jeweils einen eigenen, ihm zugeordneten Motor (26) und einen Exzenter (29,30) erfolgt
**dadurch gekennzeichnet daß** die Rollen (28) drehbar sind und daß der Grundrahmen ergonomisch gebogen und an die Wirbelsäulenform angepasst ist.

2. Massagegerät nach Anspruch 1,
**dadurch gekennzeichnet,**
**daß** das Verfahren der Massageeinheiten (13,14) in derselben Richtung oder gegengleich erfolgt.

3. Massagegerät nach Anspruch 1 oder 2,
**dadurch gekennzeichnet,**
**daß** der Massagekopf (24) mit dem Motor (26), dem Exzenter (29,30), dem Massagefinger (25) und einem Verbindungsteil (32) senkrecht zur Ebene des Massagewagens (10) verschiebbar ist.

4. Massagegerät nach Anspruch 3,
**dadurch gekennzeichnet,**
**daß** eine Ruhestellung der Bauteile (24,25,26,29,30,32) über eine Druckfeder (31) vorgegeben ist.

5. Massagegerät nach einem der Ansprüche 1 bis 4,
**dadurch gekennzeichnet,**
**daß** der Grundrahmen (9) mit Sensoren (27) versehen ist.

6. Massagegerät nach einem der Ansprüche 1 bis 5,
**dadurch gekennzeichnet,**
**daß** es in eine Rückenlehne (2) eines Massagesessels (1) integriert ist, wobei der Masssagesessel ferner eine Sitzfläche (3) und eine Füßstütze (4) umfasst.

7. Massagegerät nach Anspruch 6,
**dadurch gekennzeichnet,**
**daß** in der Rückenlehne (2), der Sitzfläche (3) und/oder der Fußstütze (4) Vibrationselemente vorgesehen sind.

8. Massagegerät nach Anspruch 7,
**dadurch gekennzeichnet,**
**daß** die Vibrationselemente aus einem Motor mit einer Unwucht bestehen.

9. Massagegerät nach einem der Ansprüche 6 bis 8,
**dadurch gekennzeichnet,**
**daß** eine Heizung in der Rückenlehne (2), der Sitzfläche (3) und/oder der Fußstütze (4) vorgesehen ist.

10. Massagegerät nach einem der Ansprüche 6 bis 9,
**dadurch gekennzeichnet,**
**daß** eine Abdeckung (40) an der Rückenlehne (2) angebracht ist.

## Claims

1. Massage appliance with a massage carriage movable along a base frame (9), wherein massaging units (13, 14) are movable on the massage carriage (10), perpendicularly to its directions of movement, in the plane of the base frame (9), and the movement of the massaging units (13, 14) takes place via a spindle (20) with an associated drive motor, wherein the massaging units (13, 14) each carry a massaging head (24), provided with rollers located opposite one another in pairs and the massaging units (13, 14) each carry a massaging finger (25) which is displaceable perpendicularly to the plane of the massage carriage (10), wherein the drive of each individual massaging finger (25) takes place via its own respective motor (26), allocated to it, and an eccentric (29, 30), **characterised in that** the rollers (28) are rotatable and the base frame is ergonomically curved and adapted to the shape of the vertebral column.

2. Massage appliance according to Claim 1, **characterised in that** the movement of the massaging units (13, 14) takes place in the same or the opposite direction.

3. Massage appliance according to Claim 1 or 2, **characterised in that** the massaging head (24) is displaceable with the motor (26), the eccentric (29, 30), the massaging finger (25) and a connecting part (32) perpendicular to the plane of the massage carriage (10).

4. Massage appliance according to Claim 3, **characterised in that** a idle position of the components (24, 25, 26, 29, 30, 32) is pre-determined via a compression spring (31).

5. Massage appliance according to one of Claims 1 to 4, **characterised in that** the base frame (9) is provided with sensors (27).

6. Massage appliance according to one of the claims 1 to 5, **characterised in that** it is integrated in a backrest (2) of a massage chair (1), wherein the massage chair furthermore comprises a seat surface (3) and a foot support (4).

7. Massage appliance according to claim 6, **characterised in that** vibration elements are provided in the back rest (2), the seat surface (3) and/or the foot support (4).

8. Massage appliance according to claim 7, **characterised in that** the vibration elements consist of a motor with an imbalance.

9. Massage appliance according to one of the claims 6 to 8, **characterised in that** a heating means is provided in the back rest (2), the seat surface (3) and/or the foot support (4).

10. Massage appliance according to one of the claims 6 to 9, **characterised in that** a cover (40) is attached to the back rest (2).

## Revendications

1. Appareil de massage comportant un chariot de massage mobile le long d'un châssis de base (9), étant précisé que des unités de massage (13, 14) sont mobiles sur ledit chariot de massage (10) dans le plan du châssis (9), perpendiculairement aux sens de déplacement du chariot (10), et que le déplacement des unités de massage (13, 14) se fait par l'intermédiaire d'une broche (20) avec un moteur d'entraînement associé, que les unités de massage (13, 14) portent chacune une tête de massage (24) qui est pourvue de galets prévus par paires à l'opposé l'un de l'autre, ainsi qu'un doigt de massage (25) qui est mobile perpendiculairement au plan du chariot de massage (10), et que l'entraînement de chaque doigt de massage individuel (25) se fait par l'intermédiaire d'un moteur propre associé (26) et d'un excentrique (29, 30),
**caractérisé en ce que** les galets (28) sont rotatifs et **en ce que** le châssis de base présente une forme courbe ergonomique et est adapté à la forme de la colonne vertébrale.

2. Appareil de massage selon la revendication 1, **caractérisé en ce que** le déplacement des unités de massage (13, 14) se fait dans le même sens ou dans des sens opposés.

3. Appareil de massage selon la revendication 1 ou 2, **caractérisé en ce que** la tête de massage (24) est mobile avec le moteur (26), l'excentrique (29, 30), le doigt de massage (25) et un élément de liaison (32) perpendiculairement au plan du chariot de massage (10).

4. Appareil de massage selon la revendication 3, **caractérisé en ce qu'**une position de repos des éléments (24, 25, 26, 29, 30, 32) est prédéfinie par l'intermédiaire d'un ressort de compression (31).

5. Appareil de massage selon l'une des revendications 1 à 4, **caractérisé en ce que** le châssis de base (9) est pourvu de capteurs (27).

6. Appareil de massage selon l'une des revendications 1 à 5, **caractérisé en ce qu'**il est intégré dans le dossier (2) d'un fauteuil de massage (1), le fauteuil de massage comprenant également une surface de siège (3) et un repose-pieds (4).

7. Appareil de massage selon la revendication 6, **caractérisé en ce qu'**il est prévu des éléments vibrants dans le dossier (2), la surface de siège (3) et/ou le repose-pieds (4).

8. Appareil de massage selon la revendication 7, **caractérisé en ce que** les éléments vibrants se composent d'un moteur avec une masse non équilibrée.

9. Appareil de massage selon l'une des revendications 6 à 8, **caractérisé en ce qu'**il est prévu un chauffage dans le dossier (2), la surface de siège (3) et/ou le repose-pieds (4).

10. Appareil de massage selon l'une des revendications 6 à 9, **caractérisé en ce qu'**un recouvrement (40) est prévu sur le dossier (2).
